# FASCICULE DE BREVET EUROPEEN

(11) **EP 3 450 898 B1**
(45) Date de publication et mention de la délivrance du brevet: **01.04.2020**
(21) Numéro de dépôt: 18191252.8
(22) Date de dépôt: 28.08.2018
(51) Int. Cl.: F41A 3/42, F41A 19/30, F41A 19/47, F41C 7/00, F41A 3/48, F41A 3/40

(54) **CARABINE À CULASSE LINÉAIRE**
KARABINER MIT LINEARER VERRIEGELUNG
RIFLE WITH LINEAR LOCKING BREECH

(30) Priorité: 29.08.2017 FR 1757957
(43) Date de publication de la demande: 06.03.2019
(73) Titulaire: Chapuis Armes, 42380 Saint-Bonnet-le-Château (FR)
(72) Inventeur: EBENBERGER, Peter, 9800 Spittal (AT); CHAPUIS, Vincent, 42380 Luriecq (FR); PICARD, Jean-Luc, 42340 Veauche (FR)
(74) Mandataire: Lavoix

(56) Documents cités:
- EP-A1- 0 529 871
- DE-C1- 4 305 700
- DE-U1- 9 208 748
- DE-U1-202008 007 768
- FR-A1- 3 043 767

## Description

La présente invention concerne une carabine à culasse linéaire.

Dans le domaine des armes à feu, FR-A-3 043 767 divulgue une carabine comprenant un canon, une culasse, qui est mobile en translation par rapport au canon et qui comprend une tête de culasse adaptée pour être engagée à l'intérieur d'une extrémité du canon et un mécanisme de verrouillage de la tête de culasse à l'intérieur du canon. Typiquement, le mécanisme de verrouillage comprend des segments basculants, qui sont disposés en cercle, accolés les uns aux autres, et qui sont mobiles chacun entre une position déverrouillée, où ils ne s'opposent pas au désengagement de la tête de culasse hors du canon, et une position verrouillée, où ils s'opposent au retrait de la tête de culasse hors du canon. On utilise un manchon, monté coulissant autour de la tête de culasse, pour faire basculer les segments basculants de leur position déverrouillée à leur position verrouillée, et réciproquement. Le déplacement du manchon est commandé par un levier, manœuvrable par l'utilisateur. Ce type de carabine est qualifié de carabine à culasse linéaire (ou à réarmement linéaire), dans la mesure où il faut déplacer la culasse en translation pour recharger.

De manière classique, une carabine comprend également un percuteur, dont la fonction est d'enfoncer l'amorce de la cartouche sous l'effet d'un effort élastique exercé par un ressort. La détente du ressort est commandée par une gâchette, dont le basculement s'effectue lorsque l'utilisateur appuie sur la queue de détente.

Avec une carabine à culasse linéaire, le séquencement lors d'un tir est le suivant. Tout d'abord, l'utilisateur recule la culasse à distance du canon pour pouvoir charger une munition (cartouche) à l'intérieur de la chambre. Ensuite, l'utilisateur bascule le levier vers lui pour armer le percuteur, c'est-à-dire comprimer le ressort du percuteur. Lors de cette étape, le corps du percuteur est entrainé par le levier vers l'arrière et vient s'accrocher à un cran formé sur la gâchette. La gâchette retient alors le percuteur en position et le ressort du percuteur est comprimé. Ensuite, l'utilisateur avance la culasse en direction du canon et amène la tête de culasse à l'intérieur du canon. L'utilisateur peut alors verrouiller le déplacement de la tête de culasse en pivotant le levier. Une fois que la tête de culasse est verrouillée, l'utilisateur peut tirer en agissant sur la gâchette par l'intermédiaire de la queue de détente.

Pendant toute la phase de verrouillage de la tête de culasse, le percuteur est maintenu en position armée par la seule action de la gâchette. Ainsi, si l'utilisateur appuie sur la queue de détente avant que la tête de culasse soit complètement verrouillée, le percuteur est libéré et est poussé vers l'avant par la force du ressort. Il y a alors un risque que le percuteur enfonce l'amorce de la cartouche et le coup peut partir alors même que la tête de culasse n'est pas totalement verrouillée, ce qui est bien entendu inacceptable.

C'est à ces inconvénients qu'entend plus particulièrement remédier l'invention en proposant un nouveau type de carabine, avec laquelle la gâchette est inactive tant que la tête de culasse n'est pas complètement verrouillée à l'intérieur du canon.

A cet effet l'invention concerne une carabine à culasse linéaire, comprenant un canon, la culasse, qui est mobile en translation par rapport au canon et qui comprend une tête de culasse adaptée pour être engagée à l'intérieur d'une extrémité du canon, la tête de culasse logeant intérieurement un percuteur chargé élastiquement par un ressort, une gâchette de maintien du percuteur, un mécanisme de verrouillage, pour verrouiller sélectivement la tête de culasse dans une configuration engagée à l'intérieur du canon, ce mécanisme comprenant un levier mobile entre une position déverrouillée et une position verrouillée. Conformément à l'invention, la course du levier entre la position déverrouillée et la position verrouillée comprend un premier tronçon, le long duquel le levier s'oppose au relâchement du percuteur sous la force du ressort et pousse le percuteur dans une configuration où la gâchette ne coopère plus avec le percuteur, et un deuxième tronçon, le long duquel le percuteur est rappelé dans une configuration où il est apte à coopérer avec la gâchette et où le levier, alors en position verrouillée, ne s'oppose plus au relâchement du percuteur.

Grâce à l'invention, pendant la phase de verrouillage de la tête de culasse, le percuteur est décliqueté de la gâchette et est maintenu en position armée par la seule action du levier. Tant que le levier n'a pas basculé en position verrouillée, il empêche donc le relâchement du percuteur. Ainsi, si l'utilisateur appuie sur la queue de détente avant que la tête de culasse soit complètement verrouillée, cela n'aura absolument aucun effet car, pendant cette phase, le percuteur est de toutes les manières désengagé de la gâchette. On évite ainsi le risque d'accident.

Selon des aspects avantageux, mais non obligatoires de l'invention, une telle carabine peut comporter une ou plusieurs des caractéristiques suivantes, prises dans toute combinaison techniquement admissible :
- Le levier comprend un organe mécanique, qui bute contre un organe mécanique complémentaire du percuteur lorsque le levier se trouve dans le premier tronçon, de façon à, d'une part, s'opposer au relâchement du percuteur sous la force du ressort et, d'autre part, à pousser le percuteur dans une configuration où la gâchette ne coopère plus avec le percuteur.
- L'organe mécanique du levier et l'organe mécanique complémentaire du percuteur forment ensemble un mécanisme de came, permettant de transformer la rotation du levier en un mouvement de translation du percuteur.
- Lorsque le levier est pivoté de la position verrouillée à la position déverrouillée, le levier est capable de pousser le percuteur, à l'encontre de l'effort élastique exercé par le ressort, jusque dans une position où le percuteur s'accroche à la gâchette par encliquetage.
- La carabine comprend un autre ressort pour maintenir la gâchette dans une position où elle est apte à s'encliqueter avec le percuteur.
- Le deuxième tronçon est consécutif au premier tronçon sur le trajet du levier entre la position déverrouillée et la position verrouillée.
- Dans le premier tronçon, le percuteur est poussé dans une configuration où il est décliqueté de la gâchette.
- L'axe de rotation du levier est perpendiculaire à l'axe de déplacement du percuteur.
- Le mécanisme de verrouillage comprend des segments basculants disposés en cercle, de manière accolée les uns aux autres, les segments étant mobiles chacun entre une position déverrouillée, où ils ne s'opposent pas au désengagement de la tête de culasse hors du canon, et une position verrouillée, où ils s'opposent au retrait de la tête de culasse hors du canon. Le mécanisme de verrouillage comprend un organe pour faire basculer les segments basculants de leur position déverrouillée à leur position verrouillée, et réciproquement.
- L'organe est un manchon monté coulissant autour de la tête de culasse.

L'invention et d'autre avantages de celle-ci apparaitront plus clairement à la lumière de la description qui va suivre d'un mode de réalisation d'une carabine à culasse linéaire, donnée uniquement à titre d'exemple et faite en référence aux dessins annexés dans lesquels :
- la figure 1 est une vue de côté d'une culasse linéaire d'une carabine conforme à l'invention,
- la figure 2 est une vue en perspective du percuteur de la carabine,
- la figure 3 est une vue en perspective du levier de la carabine,
- les figures 4 à 17 sont des coupes, représentant les étapes successives mises en œuvre lors d'un tir.

La figure 1 représente une culasse 2 de carabine. La culasse 2 est montée en translation sur une glissière 4 fixée sur le corps de la carabine, à proximité de la crosse. La culasse 2 est ainsi mobile en translation suivant un axe X2 sensiblement parallèle à un axe longitudinal de la carabine (non représentée). On parle donc ainsi d'une carabine à culasse linéaire, ou à réarmement linéaire.

Classiquement, la carabine comprend un canon (non représenté), la culasse étant mobile en translation par rapport au canon. Comme décrit dans FR 3 043 767, dont le contenu est incorporé par référence, la culasse 2 comprend une tête de culasse 6 adaptée pour être engagée à l'intérieur d'une extrémité du canon. La tête de culasse 6 loge intérieurement un percuteur 8, qui est représenté seul à la figure 2 et qui est chargé élastiquement par un ressort (non représenté), que l'on appelle couramment ressort de percuteur.

Le percuteur 8 est mobile en translation suivant un axe parallèle à l'axe X2 de déplacement de la culasse 2. Typiquement, lors d'un tir, le percuteur 8 est projeté vers l'avant sous la force du ressort de percuteur pour venir enfoncer l'amorce d'une cartouche (non représentée) logée dans une chambre du canon.

Avantageusement, le percuteur 8 comprend des fentes latérales 82 de guidage en translation selon l'axe X2.

Dans le présent document, la direction avant désigne une direction sensiblement parallèle à l'axe longitudinal de la carabine et orientée vers la direction du tir, et la direction arrière définit une direction complètement opposée, tournée vers le tireur.

Comme visible par exemple à la figure 6, la carabine comprend également une gâchette 12 de maintien du percuteur 8. La gâchette 12 est conçue pour maintenir le percuteur 8 en position armée, avec le ressort de percuteur comprimé, tant que le tireur n'a pas appuyé sur la queue de détente. Avantageusement, la carabine comprend un autre ressort 13, représenté schématiquement à la figure 7 uniquement, pour maintenir la gâchette 12 dans une position où elle est apte à s'encliqueter avec le percuteur 8. Notamment, la gâchette 12 comprend une extrémité 120 en forme de crochet, plus communément appelée cran de gâchette, qui est conçue pour venir se loger dans une encoche 84 du percuteur 8, afin de retenir le percuteur 8 en arrière.

Avantageusement, la carabine comprend un mécanisme de verrouillage, pour verrouiller sélectivement la tête de culasse 6 dans une configuration engagée à l'intérieur du canon, ce mécanisme comprenant un levier 14, qui est représenté seul à la figure 3 et qui est mobile entre une position déverrouillée, représentée par exemple à la figure 7, et une position verrouillée, représentée par exemple à la figure 13.

Typiquement, l'axe de rotation du levier est perpendiculaire à l'axe de déplacement du percuteur 8 (et également à l'axe X2 de déplacement de la culasse 2).

Dans l'exemple, et comme visible à la figure 9 notamment, le mécanisme de verrouillage comprend des segments basculants 16 disposés en cercle, de manière accolée les uns aux autres. Ces segments 16 sont logés dans une cavité définie dans le canon, à l'avant de la chambre de réception de la cartouche. Les segments 16 sont mobiles chacun entre une position déverrouillée, représentée par exemple à la figure 9, où ils ne s'opposent pas au désengagement de la tête de culasse 6 hors du canon, et une position verrouillée, représentée par exemple à la figure 13, où ils s'opposent au retrait de la tête de culasse 6 hors du canon. Tous les détails relatifs à la structure et au fonctionnement du mécanisme de verrouillage sont décrits dans la publication FR 3 043 767.

Egalement, le mécanisme de verrouillage comprend un organe 18 pour faire basculer les segments basculants 16 de leur position déverrouillée à leur position verrouillée, et réciproquement.

De préférence, cet organe 18 est un manchon monté coulissant autour de la tête de culasse 6. Le déplacement du manchon 18 est commandé par l'action du levier 14. Notamment, lorsque le levier est en position déverrouillée, le manchon 18 est avancé et maintient les segments 16 dans leur configuration déverrouillée. A l'inverse, lorsque le levier est basculé en position verrouillée, le manchon 18 recule (voir les flèches F5 à la figure 13) et pousse les segments 16 dans leur configuration verrouillée, comme représenté par la flèche F6 à la figure 13.

On décrit ci-après une séquence de tir (étape par étape) en référence aux figures 4 à 13 notamment.

Le tireur pivote le levier 14 vers l'arrière, c'est-à-dire dans le sens de la flèche F2 à la figure 4, pour armer le percuteur 8, c'est-à-dire pour comprimer le ressort de percuteur. Plus précisément, le tireur pivote le levier 14 de la position verrouillée, où il s'étend sensiblement de manière perpendiculaire à l'axe longitudinal de la carabine, vers la position déverrouillée, où il s'étend de manière inclinée par rapport à l'axe longitudinal de la carabine. Lors de cette étape, le corps du levier 14, qui porte la référence 140, pousse le percuteur 8 vers l'arrière. Le ressort de percuteur se retrouve alors comprimé. Le corps du levier 140 est logé à l'intérieur d'une enveloppe protectrice de la culasse 2.

Le percuteur 8 est guidé dans son mouvement selon l'axe X2 par des pions fixes 10, qui sont engagés respectivement dans les fentes 82 du percuteur 8.

Lorsque le levier 14 arrive en bout de course, typiquement dans la configuration de la figure 7, le percuteur 8 vient s'accrocher, ou s'encliqueter, automatiquement sur la gâchette 12. En pratique, le percuteur 8 pousse légèrement la gâchette vers le bas, à l'encontre de l'effort élastique exercé par le ressort 13, pour passer le crochet saillant de la gâchette 12 et la gâchette revient automatiquement sous l'effort de rappel de son ressort dans une position où elle vient s'encliqueter avec le percuteur 8. Notamment, l'extrémité 120 de la gâchette 12 s'accroche au percuteur 8, plus précisément au niveau de l'encoche 84 du percuteur 8. Le percuteur 8 est alors maintenu en arrière, dans une position dite armée. On se trouve alors dans la configuration de la figure 7.

On dit alors que, lorsque le levier est pivoté de la position verrouillée à la position déverrouillée, le levier est capable de pousser le percuteur, à l'encontre de l'effort élastique exercé par le ressort de percuteur, jusque dans une position où le percuteur 8 s'accroche à la gâchette 12 par encliquetage.

Ensuite, le tireur recule la culasse 2 à distance du canon, comme représenté par la flèche F1 à la figure 1. Le tireur peut alors éventuellement insérer une cartouche à l'intérieur de la chambre du canon, c'est-à-dire chambrer une cartouche.

Par la suite, le tireur déplace la culasse 2 vers l'avant, afin d'insérer la tête de culasse 6 à l'intérieur du canon. On se trouve alors dans la configuration de la figure 9. Le tireur doit alors verrouiller la tête de culasse 6 à l'intérieur du canon, pour éviter notamment le recul de la culasse lors du tir. Pour ce faire, le tireur bascule le levier 14 de la position déverrouillée vers la position verrouillée, c'est-à-dire dans le sens de la flèche F3 à la figure 11.

La course du levier 14 entre la position déverrouillée et la position verrouillée comprend un premier tronçon, défini entre la configuration de la figure 8 et la configuration de la figure 14, le long duquel le levier 14 s'oppose au relâchement du percuteur 8 sous la force du ressort de percuteur et pousse le percuteur 8 dans une configuration où la gâchette 12 ne coopère plus avec le percuteur 8.

Plus précisément, le levier 14 comprend un organe mécanique 142, visible notamment à la figure 3, qui bute contre un organe mécanique complémentaire 80 du percuteur 8 lorsque le levier 14 se trouve dans le premier tronçon, de façon à, d'une part, s'opposer au relâchement du percuteur 8 sous la force du ressort de percuteur et, d'autre part, à pousser le percuteur 8 dans une configuration où la gâchette 12 ne coopère plus avec le percuteur 8. Dans l'exemple, le percuteur 8 est poussé dans une configuration où il est décliqueté de la gâchette 12. Ceci est visible lorsque l'on regarde l'agrandi de la figure 12, où l'on aperçoit la présence d'un jeu J entre les surfaces fonctionnelles de la gâchette 12 et celles du percuteur 8. Ce jeu J indique que la gâchette 12 ne coopère plus avec le percuteur 8. Ainsi, dans cette configuration, le tireur peut appuyer sur la queue de détente, sans que cela n'ait un quelconque effet. En d'autres termes, la gâchette 12 est complètement inactive.

Comme visible à la figure 10, l'organe mécanique 142 du levier, qui est formé dans l'exemple par un relief saillant, bute contre l'organe mécanique complémentaire 80 du percuteur 8, ce qui permet de retenir le percuteur 8 vers l'arrière et d'éviter que le coup parte tout seul. Typiquement, l'organe 80 mentionné ci-dessus est formé par un relief saillant, formé sur un côté du percuteur 8 (voir figure 2).

Avantageusement, l'organe mécanique 142 du levier et l'organe mécanique complémentaire 80 du percuteur forment ensemble un mécanisme de came, permettant de transformer la rotation F3 du levier 14 en un mouvement de translation F4 du percuteur 8. Cela signifie que les surfaces fonctionnelles des organes 142 et 80, c'est-à-dire les surfaces de contact, sont complémentaires l'une de l'autre. En particulier, ces surfaces fonctionnelles sont inclinées de manière à obtenir un effet de coin, qui transforme le mouvement de rotation du levier 14 en un mouvement de translation.

La course du levier 14 entre la position déverrouillée et la position verrouillée comprend par ailleurs un deuxième tronçon, défini entre la configuration de la figure 14 et la configuration de la figure 16, et, le long duquel le percuteur 8 est rappelé élastiquement vers l'avant, par la force du ressort de percuteur, dans une configuration où il est apte à coopérer avec la gâchette 12 et où le levier 14, alors en position verrouillée, ne s'oppose plus au relâchement du percuteur 8.

Dans l'exemple, le deuxième tronçon est consécutif au premier tronçon sur le trajet du levier entre la position déverrouillée et la position verrouillée.

Dans la majorité des cas, le percuteur 8 est rappelé dans une configuration où il coopère avec la gâchette 12, c'est-à-dire dans une configuration où la gâchette 12 maintient le percuteur en position armée par encliquetage.

La carabine est alors dans la configuration de la figure 16. Dans cette configuration, la tête de culasse 6 est verrouillée à l'intérieur du canon, et le percuteur 8 est maintenu par la gâchette 12. En appuyant sur la queue de détente (non représentée), le tireur fait basculer la gâchette 12 dans le sens de la flèche F7, ce qui libère le percuteur 8, lequel est alors projeté vers l'avant sous la force du ressort de percuteur. Le percuteur 8 vient alors enfoncer l'amorce de la cartouche montée à l'intérieur du canon, et le coup part.

En variante non représentée, les organes mécaniques 142 et 80 peuvent être prévus sous d'autres formes (crans, bosses, entaille, rainures, etc.).

Les caractéristiques du mode de réalisation représenté sur les figures et des variantes non représentées envisagées ci-dessus peuvent être combinées entre elles pour générer de nouveaux modes de réalisation de l'invention.

## Revendications

1. Carabine à culasse linéaire, comprenant :
- un canon,
- la culasse (2), qui est mobile en translation par rapport au canon et qui comprend une tête de culasse (6) adaptée pour être engagée à l'intérieur d'une extrémité du canon, la tête de culasse logeant intérieurement un percuteur (8) chargé élastiquement par un ressort,
- une gâchette (12) de maintien du percuteur,
- un mécanisme de verrouillage, pour verrouiller sélectivement la tête de culasse dans une configuration engagée à l'intérieur du canon, ce mécanisme comprenant un levier (14) mobile entre une position déverrouillée et une position verrouillée,
**caractérisée en ce que** la course du levier (14) entre la position déverrouillée et la position verrouillée comprend :
- un premier tronçon, le long duquel le levier s'oppose au relâchement du percuteur (8) sous la force du ressort et pousse le percuteur dans une configuration où la gâchette (12) ne coopère plus avec le percuteur, et
- un deuxième tronçon, le long duquel le percuteur est rappelé dans une configuration où il est apte à coopérer avec la gâchette et où le levier (14), alors en position verrouillée, ne s'oppose plus au relâchement du percuteur (8).

2. Carabine selon la revendication 1, **caractérisée en ce que** le levier (14) comprend un organe mécanique (140), qui bute contre un organe mécanique complémentaire (80) du percuteur (8) lorsque le levier se trouve dans le premier tronçon, de façon à, d'une part, s'opposer au relâchement du percuteur sous la force du ressort et, d'autre part, à pousser le percuteur dans une configuration où la gâchette (12) ne coopère plus avec le percuteur.

3. Carabine selon la revendication 2, **caractérisée en ce que** l'organe mécanique (140) du levier et l'organe mécanique complémentaire (80) du percuteur forment ensemble un mécanisme de came, permettant de transformer la rotation du levier (14) en un mouvement de translation du percuteur (8).

4. Carabine selon l'une des revendications précédentes, **caractérisée en ce que**, lorsque le levier (14) est pivoté de la position verrouillée à la position déverrouillée, le levier est capable de pousser le percuteur (8), à l'encontre de l'effort élastique exercé par le ressort, jusque dans une position où le percuteur s'accroche à la gâchette (12) par encliquetage.

5. Carabine selon l'une des revendications précédentes, **caractérisée en ce que** la carabine comprend un autre ressort (13) pour maintenir la gâchette (12) dans une position où elle est apte à s'encliqueter avec le percuteur (8).

6. Carabine selon l'une des revendications précédentes, **caractérisée en ce que** le deuxième tronçon est consécutif au premier tronçon sur le trajet du levier (14) entre la position déverrouillée et la position verrouillée.

7. Carabine selon l'une des revendications précédentes, **caractérisée en ce que** dans le premier tronçon, le percuteur (8) est poussé dans une configuration où il est décliqueté de la gâchette (12).

8. Carabine selon l'une des revendications précédentes, **caractérisée en ce que** l'axe de rotation du levier (14) est perpendiculaire à l'axe de déplacement du percuteur (8).

9. Carabine selon l'une des revendications précédentes, **caractérisée en ce que** le mécanisme de verrouillage comprend des segments basculants (16) disposés en cercle, de manière accolée les uns aux autres, les segments étant mobiles chacun entre une position déverrouillée, où ils ne s'opposent pas au désengagement de la tête de culasse (6) hors du canon, et une position verrouillée, où ils s'opposent au retrait de la tête de culasse hors du canon et **en ce que** le mécanisme de verrouillage comprend un organe (18) pour faire basculer les segments basculants de leur position déverrouillée à leur position verrouillée, et réciproquement.

10. Carabine selon la revendication 9, **caractérisée en ce que** l'organe (18) est un manchon monté coulissant autour de la tête de culasse (6).

## Patentansprüche

1. Karabiner mit Linearverschluss, umfassend:
- einen Lauf,
- den Verschluss (2), der relativ zu dem Lauf translatorisch bewegbar ist und der einen Verschlusskopf (6) umfasst, der ausgebildet ist, um in das Innere eines Endes des Laufs einzutreten, wobei der Verschlusskopf im Inneren einen Schlagbolzen (8) aufnimmt, der durch eine Feder federbelastet ist,
- einen Abzug (12) zum Halten des Schlagbolzens,
- einen Verriegelungsmechanismus, um den Verschlusskopf wahlweise in einer Anordnung zu verriegeln, in welcher er im Inneren des Laufs eingetreten ist, wobei dieser Mechanismus einen Hebel (14) umfasst, der zwischen einer entriegelten Stellung und einer verriegelten Stellung bewegbar ist,
**dadurch gekennzeichnet, dass** der Hub des Hebels (14) zwischen der entriegelten Stellung und der verriegelten Stellung umfasst:
- einen ersten Abschnitt, entlang dessen der Hebel der Freigabe des Schlagbolzens (8) unter der Kraft der Feder entgegenwirkt und den Schlagbolzen in eine Anordnung drückt, in der der Abzug (12) mit dem Schlagbolzen nicht mehr zusammenwirkt, und
- einen zweiten Abschnitt, entlang dessen der Schlagbolzen in eine Anordnung zurückgestellt wird, in der er mit dem Abzug zusammenwirken kann und in der der Hebel (14), dann in der verriegelten Stellung, der Freigabe des Schlagbolzens (8) nicht mehr entgegensteht.

2. Karabiner nach Anspruch 1, **dadurch gekennzeichnet, dass** der Hebel (14) ein mechanisches Element (140) umfasst, das gegen ein komplementäres mechanisches Element (80) des Schlagbolzens (8) in Anschlag kommt, wenn sich der Hebel in dem ersten Abschnitt befindet, derart, um einerseits der Freigabe des Schlagbolzens unter der Kraft der Feder entgegenzuwirken und andererseits den Schlagbolzen in eine Anordnung zu drücken, in der der Abzug (12) mit dem Schlagbolzen nicht mehr zusammenwirkt.

3. Karabiner nach Anspruch 2, **dadurch gekennzeichnet, dass** das mechanische Element (140) des Hebels und das komplementäre mechanische Element (80) des Schlagbolzens zusammen einen Nockenmechanismus bilden, der die Umwandlung der Drehung des Hebels (14) in eine Translationsbewegung des Schlagbolzens (8) gewährleistet.

4. Karabiner nach einem der vorhergehenden Ansprüche, **dadurch gekennzeichnet, dass**, wenn der Hebel (14) aus der verriegelten Stellung in die entriegelte Stellung geschwenkt wird, der Hebel in der Lage ist, den Schlagbolzen (8), gegen die von der Feder ausgeübte Federkraft, bis in eine Stellung zu drücken, in der der Schlagbolzen an dem Abzug (12) durch Einrasten eingreift.

5. Karabiner nach einem der vorhergehenden Ansprüche, **dadurch gekennzeichnet, dass** der Karabiner eine weitere Feder (13) umfasst, um den Abzug (12) in einer Stellung zu halten, in der er in der Lage ist, mit dem Schlagbolzen (8) einzurasten.

6. Karabiner nach einem der vorhergehenden Ansprüche, **dadurch gekennzeichnet, dass** der zweite Abschnitt sich auf dem Weg des Hebels (14) zwischen der verriegelten Stellung und der entriegelten Stellung an den ersten Abschnitt anschließt.

7. Karabiner nach einem der vorhergehenden Ansprüche, **dadurch gekennzeichnet, dass** in dem ersten Abschnitt der Schlagbolzen (8) in eine Anordnung gedrückt wird, in der er aus dem Abzug (12) ausgerastet ist.

8. Karabiner nach einem der vorhergehenden Ansprüche, **dadurch gekennzeichnet, dass** die Drehachse des Hebels (14) zu der Bewegungsachse des Schlagbolzens (8) senkrecht ist.

9. Karabiner nach einem der vorhergehenden Ansprüche, **dadurch gekennzeichnet, dass** der Verriegelungsmechanismus Schwenksegmente (16) umfasst, die aneinander anliegend im Kreis angeordnet sind, wobei die Segmente jeweils bewegbar sind zwischen einer entriegelten Stellung, in der sie einem Entriegeln des Verschlusskopfs (6) aus dem Lauf nicht entgegenwirken, und einer verriegelten Stellung, in der sie dem Rückzug des Verschlusskopfs aus dem Lauf entgegenwirken, und dass der Verriegelungsmechanismus ein Element (18) umfasst, um die Schwenksegmente aus ihrer entriegelten Stellung in ihre verriegelte Stellung zu schwenken, und umgekehrt.

10. Karabiner nach Anspruch 9, **dadurch gekennzeichnet, dass** das Element (18) eine Hülse ist, die um den Verschlusskopf (6) herum verschiebbar gelagert ist.

## Claims

1. Linear breech carbine, comprising:
- a barrel,
- the breech (2) which is moveable in translation relative to the barrel and which comprises a breech head (6) adapted to be engaged inside one end of the barrel, the breech head accommodating in the interior a striking pin (8) which is loaded elastically by a spring,
- a trigger (12) for retaining the striking pin,
- a locking mechanism for selectively locking the breech head in a configuration engaged in the interior of the barrel, this mechanism comprising a lever (14) which is moveable between an unlocked position and a locked position,
**characterised in that** the course of the lever (14) between the unlocked position and the locked position comprises:
- a first section, along which the lever opposes release of the striking pin (8) under the force of the spring and pushes the striking pin into a configuration where the trigger (12) no longer cooperates with the striking pin, and
- a second section, along which the striking pin is returned into a configuration where it is able to cooperate with the trigger and where the lever (14), then in the locked position, no longer opposes release of the striking pin (8).

2. Carbine according to claim 1, **characterised in that** the lever (14) comprises a mechanical member (140) which abuts against a complementary mechanical member (80) of the striking pin (8) when the lever is situated in the first section, so as, on the one hand, to oppose release of the striking pin under the force of the spring and, on the other hand, to push the striking pin into a configuration where the trigger (12) no longer cooperates with the striking pin.

3. Carbine according to claim 2, **characterised in that** the mechanical member (140) of the lever and the complementary mechanical member (80) of the striking pin together form a cam mechanism, making it possible to transform the rotation of the lever (14) into a translation movement of the striking pin (8).

4. Carbine according to one of the preceding claims, **characterised in that** when the lever (14) is pivoted from the locked position into the unlocked position, the lever is able to push the striking pin (8), in opposition to the elastic force exerted by the spring, until in a position where the striking pin hooks onto the trigger (12) by engagement.

5. Carbine according to one of the preceding claims, **characterised in that** the carbine comprises another spring (13) for retaining the trigger (12) in a position where it is able to engage with the striking pin (8).

6. Carbine according to one of the preceding claims, **characterised in that** the second section is consecutive to the first section over the course of the lever (14) between the unlocked position and the locked position.

7. Carbine according to one of the preceding claims, **characterised in that**, in the first section, the striking pin (8) is pushed into a configuration where it is disengaged from the trigger (12).

8. Carbine according to one of the preceding claims, **characterised in that** the axis of rotation of the lever (14) is perpendicular to the axis of displacement of the striking pin (8).

9. Carbine according to one of the preceding claims, **characterised in that** the locking mechanism comprises rocking segments (16) disposed in a circle, attached to each other, the segments each being moveable between an unlocked position where they do not oppose the disengagement of the breech head (6) out of the barrel, and a locked position where they oppose withdrawal of the breech head (6) out of the barrel and **in that** the locking mechanism comprises a member (18) for rocking the rocking segments from their unlocked position into their locked position, and vice versa.

10. Carbine according to claim 9, **characterised in that** the member (18) is a sleeve mounted to slide around the breech head (6).
